# EUROPÄISCHE PATENTSCHRIFT

(11) **EP 0 870 866 B1**
(45) Veröffentlichungstag und Bekanntmachung des Hinweises auf die Patenterteilung: **07.05.2003**
(21) Anmeldenummer: 97120809.5
(22) Anmeldetag: 27.11.1997
(51) Int. Cl.: D21F 3/04

(54) **Vorrichtung und Verfahren zur Entwässerung einer Materialbahn**
Apparatus and process for the dewatering of a web
Appareil et procédé pour la déshumidification d'une bande

(30) Priorität: 23.12.1996 DE 19654195; 10.02.1997 DE 19705030
(43) Veröffentlichungstag der Anmeldung: 14.10.1998
(73) Patentinhaber: Voith Paper Patent GmbH, 89522 Heidenheim (DE)
(72) Erfinder: Meschenmoser, Andreas, 88263 Horgenzell (DE); Esslinger, Klaus, 89564 Nattheim (DE); Mayer, Wolfgang, 89522 Nattheim (DE); Kotitschke, Gerhard, 89555 Steinheim (DE); Mohrhardt, Günther, Jardim Marajoara, 04671000 Sao Paulo (BR)

(56) Entgegenhaltungen:
- EP-A- 0 337 973
- EP-A- 0 549 553
- DE-A- 4 340 041

## Beschreibung

Die vorliegende Erfindung betrifft eine Vorrichtung zur Entwässerung einer Materialbahn, insbesondere einer Papierbahn in einer Papierherstellungsmaschine, gemäß dem Oberbegriff das Anspruchs 1.

Eine derartige Vorrichtung ist beispielsweise aus EP-A-0 549 553 bekannt

Die Entwässerung einer Papierbahn in einer Pressenpartie erfolgt üblicherweise unter Zuhilfenahme von Filzbändem, die zusammen mit der Papierbahn durch die Preßspalte geführt werden. Das aus der Papierbahn ausgepreßte Wasser wird von den Filzbahnen aufgenommen und abtransportiert. Die Filzbahnen werden üblicherweise in Schleifen geführt und müssen daher konditioniert werden, um ihre Wasseraufnahmefähigkeit zu erhalten.

Bei heute gebräuchlichen Vorrichtungen zur Entwässerung von Papierbahnen wird üblicherweise eine Bahnseite häufiger filzberührend gepreßt als die andere, und zwar wird mit Rücksicht auf eine gestützte Bahnführung und eine unerwünschte Rückbefeuchtung der Papierbahn diese zumindest durch den letzten Preßspalt zusammen mit nur einem Filzband geführt. Beispielsweise wird in einer bekannten Pressenpartie mit drei Preßspalten die Bahnoberseite dreimal filzberührend gepreßt, während die Bahnunterseite im ersten Preßspalt filzberührend und in den beiden anderen Preßspalten gegen eine glatte Walze gepreßt wird. Die Folge ist eine deutliche Differenz der Rauhigkeitswerte zwischen Oberseite und Unterseite im Rohpapier nach der Pressenpartie. Eine solche Differenz der Rauhigkeitswerte führt insbesondere zu unterschiedlichen Druckeigenschaften des Papiers und ist daher oftmals unerwünscht.

Es ist bereits bekannt, unterschiedliche Rauhigkeitswerte zwischen den beiden Seiten einer Papierbahn aufgrund einer unterschiedlichen Glättung in der Vorrichtung zur. Entwässerung der Papierbahn dadurch auszugleichen, daß nach der Pressenpartie bei der Endbehandlung des Papiers eine der vorherigen einseitigen Glättung entgegengesetzt einseitige Glättung der Papierbahn durchgeführt wird. Ebenso ist es bekannt, eine einseitig stärkere Glättung der Papierbahn durch Anordnung einer gleichen Zahl von eine Glättung bewirkenden Walzen auf beiden Seiten der Papierbahn zu vermeiden. Eine derartige gleichmäßige Anordnung glättender Walzen ist aber nicht immer mögtich oder wünschenswert. Die gegensinnig einseitige Glättung bei der Endbehandlung der Papierbahn ist zudem verhältnismäßig aufwendig.

Der Erfindung liegt die Aufgabe zugrunde, eine Vorrichtung der eingangs genannten Art anzugeben, die eine Entwässerung einer Materialbahn unter Gewährleistung einer im wesentlichen übereinstimmenden resultierenden Rauhigkeit der Materialbahn auf ihren beiden Seiten auf verhältnismäßig einfache Weise ermöglicht.

Die Aufgabe wird gemäß den Merkmalen des Anspruchs 1 gelöst.

Anders als bei den bisher bekannten Vorrichtungen zur Entwässerung einer Materialbahn wird erfindungsgemäß also nicht eine zusätzliche Glättung der in der Pressenpartie weniger geglätteten Oberseite der Materialbahn vorgenommen, sondern die in der Pressenpartie stärker geglättete Materialbahn wird aufgerauht, so daß sich nach Verlassen der Pressenpartie eine im wesentlichen übereinstimmende Rauhigkeit der beiden Seiten der Materialbahn ergibt. Dies ist nicht nur vom Aufbau der Vorrichtung her günstig, sondern hat auch den Vorteil, daß auf Wunsch eine zu starke Glättung der Materialbahn auf ihren beiden Seiten vermieden werden kann. Die erfindungsgemäße Vorrichtung kann also insbesondere dann verwendet werden, wenn die Anordnung einer gleichen Zahl von glättenden Walzen auf beiden Seiten der Materialbahn nicht möglich oder nicht wünschenswert ist. Außerdem kann die erfindungsgemäße Vorrichtung auch dann vorteilhaft eingesetzt werden, wenn eine gegensinnige Glättung bei der Nachbehandlung der Papierbahn nicht möglich oder unerwünscht ist.

Erfindungsgemäß wird zur Aufrauhung der Materialbahn eine der Pressenpartie vorgeschaltete Vorpreßeinrichtung verwendet, die so ausgebildet ist, daß sie der nachfolgend stärker geglätteten Bahnseite eine gegenüber der anderen Bahnseite höhere Rauhigkeit verleiht. Die Rauhigkeitsdifferenz wird dabei insbesondere so eingestellt, daß die Materialbahn nach Verlassen der Pressenpartie auf ihren beiden Seiten eine im wesentlichen übereinstimmende Rauhigkeit aufweist. Die vorgeschaltete Vorpreßeinrichtung, die durch zwei zwischen sich einen Preßspalt bildende Walzen gebildet sein kann, hat neben dem Rauhigkeitsausgleich den weiteren Vorteil, daß die Materialbahn vor dem Eintritt in die Pressenpartie bereits teilweise entwässert wird. Durch den damit erzielten höheren Einlauftrockengehalt der Materialbahn wird deren Entwässerung in der Pressenpartie verbessert.

Weiterhin umfaßt die vorgeschaltete Vorpreßeinrichtung ein mit der Materialbahn durch den Preßspalt geführtes Siebband, welches auf der aufzurauhenden Seite der Materialbahn angeordnet ist. Durch das in einer Schlaufe geführte Siebband wird die daran anliegende Bahnseite der durch die Vorpreßeinrichtung geführten Materialbahn aufgerauht. Hierbei wird die der Pressenpartie zur Entwässerung der Materialbahn ohnehin vorgeschaltete Siebschlaufe des Papierbildungssiebes verwendet. In der vorhandenen Siebschlaufe wird also zusätzlich eine Preßvorrichtung angeordnet, durch deren Preßspalt die Materialbahn mit dem Siebband geführt wird.

Als besonders vorteilhaft hat es sich herausgestellt, wenn die Preßvorrichtung in Umlaufrichtung der Siebschlaufe betrachtet, hinter der in der Siebschlaufe vorhandenen Siebsaugwalze angeordnet ist.

Ferner umfaßt die Vorpreßeinrichtung mindestens ein mit der Materialbahn durch den Preßspalt geführtes Filzband. Durch das Filzband wird in der Vorpreßeinrichtung ausgepreßtes Wasser abgeführt. Durch Anordnung eines Filzbandes innerhalb der Siebschlaufe, also auf der der Materialbahn abgewandten Seite des Siebbandes, wird das Siebband auf seiner Laufseite abgestützt und ausgepreßtes Wasser aus der Preßzone abgeführt.

Die Filzbänder sind bevorzugt ebenfalls als Schlaufe geführt. Durch Konditioniereinrichtungen wird hierbei vorteilhafterweise erreicht, daß die Wasseraufnahmeeigenschaften der Filzbänder erhalten bleiben.

Anstelle eines durch den Preßspalt der Vorpreßeinrichtung geführten Filzbandes kann die Vorpreßeinrichtung auch eine Walze mit einem Filzüberzug aufweisen. Auch hierdurch wird ausgepreßtes Wasser abgeführt, wobei bevorzugt ebenfalls eine Konditioniereinrichtung, insbesondere eine Filzwaschpreßeinrichtung für den Filzüberzug vorgesehen ist, um die Wasseraufnahmefähigkeit des Filzüberzuges zu erhalten.
Durch Verwendung einer Sauganpreßwalze in der Vorpreßeinrichtung wird die Materialbahn vorteilhafterweise vom Siebband getrennt und der nachgeschalteten Pressenpartie in geeigneter Weise zugeführt.

Die Vorpreßeinrichtung kann nach weiteren Ausgestaltungen der Erfindung eine Walze mit Ausnehmungen, insbesondere Rillen oder Sacklöchern, in der Walzenmanteloberfläche aufweisen. Die Wasseraufnahmefähigkeit der Walze wird hierdurch erhöht und somit die Entwässerungsleistung der Vorpreßeinrichtung verbessert. Ebenso kann die Vorpreßeinrichtung eine Walze mit besaugter Walzenmanteloberfläche ausweisen, um die Entwässerungsleistung zu erhöhen.

Die Pressenpartie zur Entwässerung der Materialbahn kann nach Ausgestaltungen der Erfindung beispielsweise einen, zwei oder drei durch Hauptpreßvorrichtungen gebildete Preßspalte aufweisen. Die Hauptpreßvorrichtungen sind beispielsweise als Schuhpressen, insbesondere als Langspaltpressen ausgebildet. Alle Hauptpreßvorrichtungen weisen außerdem mindestens ein Filzband auf, welches zusammen mit der Materialbahn durch den jeweiligen Preßspalt geführt wird. Die Filzbänder sind dabei wiederum bevorzugt als Schlaufe ausgebildet und können mit Konditioniereinrichtungen zur Verbesserung der Wasseraufnahmefähigkeit der Filzbänder versehen sein.

Bei einer Pressenpartie mit nur einer Hauptpreßvorrichtung ist nur ein durch den Preßspalt geführtes Filzband vorgesehen, welche insbesondere so angeordnet ist, daß sie die Oberseite der Materialbahn berührt.

Bei einer Pressenpartie mit zwei Hauptpreßvorrichtungen kann nach einer Ausgestaltung der Erfindung die erste Hauptpreßvorrichtung zwei starre Walzen aufweisen, während die zweite Hauptpreßvorrichtung als Schuhpresse, insbesondere als Lang-spaltpresse ausgebildet ist. Die erste Hauptpreßvorrichtung mit zwei starren Walzen ist dabei bevorzugt in Bahnlaufrichtung vor der Schuhpresse angeordnet. Diese Ausgestaltung der Hauptpreßvorrichtungen und die genannte Auswahl der Walzen hat sich als vorteilhaft herausgestellt.

Nach einer weiteren Ausgestaltung der Erfindung kann eine der starren Walzen der ersten Hauptpreßvorrichtung durch eine Walze gebildet sein, die zugleich Teil der vorgeschalteten Vorpreßeinrichtung ist. Hierdurch werden insgesamt Walzen eingespart und die Kosten der Vorrichtung gesenkt.

Nach einer weiteren Ausgestaltung der Erfindung können beide Hauptpreßvorrichtungen als Schuhpresse, insbesondere Langspaltpresse ausgebildet sein. Auch eine solche Ausgestaltung und Anordnung der Hauptpreßvorrichtungen hat sich als vorteilhaft herausgestellt.

Bei einer Pressenpartie mit drei Hauptpreßvorrichtungen sind nach einer Ausgestaltung der Erfindung zwei Hauptreßvorrichtungen als Schuhpressen, insbesondere Langspaltpressen ausgebildet, während die dritte Hauptpreßvorrichtung zwei starre Walzen aufweist. Bevorzugt sind dabei in Bahnlaufrichtung betrachtet, die erste und die dritte Hauptpreßvorrichtung als Schuhpresse und die zweite Hauptpreßvorrichtung mit zwei starren Walzen ausgebildet. Besonders vorteilhaft ist es, wenn die beiden starren Walzen der beiden Schuhpressen zusammen die zweite Hauptpreßvorrichtung bilden. Hierdurch werden zwei Walzen eingespart und die Kosten der Pressenpartie gesenkt.

Nach einer weiteren Ausgestaltung der Erfindung sind bei der ersten Hauptpreßvorrichtung zwei Filzbänder vorgesehen, die zusammen mit der Materialbahn durch den Preßspalt geführt werden, während durch die beiden anderen Preßspalte jeweils nur ein Filzband mit der Materialbahn hindurchgeführt wird. Hiermit werden von der Entwässung und Glättung her gute Ergebnisse erzielt.

Der Liniendruck auf die Materialbahn in der Vorpreßeinrichtung beträgt bevorzugt ca. 20 bis ca. 100 kN/m, insbesondere ca. 50 kN/m. Diese Werte haben sich als besonders geeignet herausgestellt.
Ausführungsbeispiele der Erfindung sind in der Zeichnung dargestellt und werden nachfolgend beschrieben. Es zeigen, jeweils in schematischer Darstellung,
- Fig. 1: einer erfindungsgemäße Vorrichtung mit einer Pressenpartie mit einem Preßspalt,
- Fig. 2: eine erfindungsgemäße Vorrichtung mit einer Pressenpartie mit zwei Preßspalten, und
- Fig. 3: eine erfindungsgemäße Vorrichtung mit einer Pressenpartie mit drei Preßspalten.

Bei der einfachsten dargestellten Variante der Erfindung gemäß Fig. 1 umfaßt eine Pressenpartie 1 zur Entwässerung einer Materialbahn, insbesondere einer Papierbahn eine einzige Hauptpreßvorrichtung 2, welche als Schuhpresse mit einer ersten Walze 3 mit flexiblem Walzenmantel und mit einer als starre Gegenwalze ausgebildeten zweiten Walze 4 ausgebildet ist. Der Pressenpartie 1 vorgeschaltet ist eine Vorpreßeinrichtung 5, die eine erste als Sauganpreßwalze ausgebildete Walze 6 und eine zweite Walze 7 umfaßt, deren Oberfläche mit Ausnehmungen, insbesondere Rillen oder Sacklöchem versehen ist, um die Wasseraufnahmefähigkeit des Walzenmantels zu erhöhen. Die Vorpreßeinrichtung 5 bildet einen ersten Preßspalt 8, die Hauptpreßvorrichtung 2 der Pressenpartie 1 einen zweiten Preßspalt 9 für eine Materialbahn 10.

Die erste Walze 3 der Hauptpreßvorrichtung 2 und die erste Walze 6 der Vorpreßeinrichtung 5 sind gemeinsam in einer von einem Filzband 11 gebildeten Schlaufe angeordnet, welches über Umlenkrollen 12 geführt ist. Die zweite Walze 7 der Vorpreßeinrichtung 5 ist innerhalb einer durch ein Papierbildungssieb 13 gebildeten Schlaufe angeordnet, welches über Umlenkrollen 14 sowie über eine Siebsaugwalze 15 geführt ist. Die zweite Walze 7 der Vorpreßeinrichtung 5 ist außerdem in einer durch ein zweites Filzband 16 gebildeten Schlaufe angeordnet, welches über Umlenkrollen 17 geführt ist. Zur Aufrechterhaltung der Wasseraufnahmefähigkeit des Filzbandes 16 sind Konditioniereinrichtungen 18 vorgesehen. Entsprechend können auch für das Filzband 11 Konditioniereinrichtungen vorgesehen sein. Von den Umlenkrollen 12, 14 und 17 ist jeweils mindestens eine zur Erzeugung einer Bandspannung beweglich ausgebildet.

Durch den ersten Preßspalt 8 werden demnach zusammen mit der Materialbahn 10 das Filzband 11, das Papierbildungssieb 13 und das Filzband 16 geführt, wobei die beiden Filzbänder 11 und 16 der jeweiligen Walze 6 bzw. 7 benachbart angeordnet sind und das Papierbildungssieb 13 zwischen der Materialbahn 10 und dem Filzband 16 der zweiten Walze 7 verläuft. Durch den zweiten Preßspalt 9 ist mit der Materlalbahn 10 lediglich das Filzband 11 geführt, wobei dieses der ersten Walze 3 der Hauptpreßvorrichtung 2 benachbart verläuft. Demnach ist die Oberseite der Materlalbahn 10 im ersten Preßspalt 8 filzberührt und die Unterseite siebberührt, während im zweiten Preßspalt 9 lediglich die Oberseite der Materialbahn 10 filzberührt ist. Das Papierbildungssieb 13 ist durch das Filzband 16 im ersten Preßspalt 8 gestützt.

Eine über das Papierbildungssieb 13 und die Siebsaugwalze 15 zugeführte Papierbahn 10 durchläuft den ersten Preßspalt 8 der Vorpreßeinrichtung 5 und wird hier entwässert, wobei das ausgepreßte Wasser einerseits durch das Filzband 11 und andererseits durch das Filzband 16 abgeführt wird. Zugleich wird die Unterseite der Papierbahn 10 im ersten Preßspalt 8 durch das Papierbildungssieb 13 aufgerauht. Anschließend wird die Papierbahn 10 dem zweiten Preßspalt 9 zugeführt, wobei die als Sauganpreßwalze ausgebildete erste Walze 6 der Vorpreßeinrichtung 5 ein gutes Ablösen der Papierbahn 10 vom Paplerbildungssieb 13 hinter dem ersten Preßspalt 8 gewährleistet.

Im zweiten Preßspalt 9 wird die Papierbahn 10 weiter entwässert, wobei das ausgepreßte Wasser durch das Filzband 11 aus der Preßzone gefördert wird. Zugleich wird die in der Vorpreßeinrichtung 5 aufgerauhte Unterseite der Papierbahn 10 durch die glatte Manteloberfläche der starren Walze 4 der Hauptpreßvorrichtung 2 geglättet, so daß Ober- und Unterseite der Materialbahn 10 nach Verlassen der Hauptpreßvorrichtung 2 eine im wesentliche gleiche Rauhigkeit aufweisen. Über eine Sauganpreßwalze 19 und weitere Walzen 20 wird die Papierbahn 10 anschließend einer Papierendbehandlung zugeführt. Die Hauptentwässerungsleistung wird durch die Hauptpreßvorrichtung 2 bewirkt, wobei durch die Ausgestaltung als Schuhpresse die Entwässerung und Glättung gezielt einstellbar ist.

Eine nicht dargestellte Variante der Vorrichtung von Fig. 1 unterscheidet sich von dieser lediglich durch die Ausgestaltung der Vorpreßeinrichtung 5. Die Vorpreßeinrichtung 5 weist neben der ersten als Sauganpreßwalze ausgebildeten Walze 6 eine zweite Walze mit einem Filzüberzug auf. Das Filzband 16 mit den Umlenkrollen 17 ist dafür weggelassen. Zur Konditionierung des Filzüberzuges ist eine Waschpresse vorgesehen. Die Funktionsweise dieser Vorrichtung stimmt im übrigen mit der Vorrichtung von Fig. 1 überein.

Bei der in Fig. 2 dargestellten Vorrichtung entspricht die Vorpreßeinrichtung 5 der in Fig. 1 dargestellten Vorpreßeinrichtung. Eine erste als Sauganpreßwalze ausgebildete Walze 6 wirkt mit einer zweiten, mit Ausnehmungen im Walzenmantel versehenen Walze 7 zur Bildung eines ersten Preßspaltes 8 zusammen. Zusammen mit der Materialbahn 10 ist durch den Preßspalt 8 ein Papierbildungssieb 13 geführt, welches die Unterseite der Materialbahn 10 aufrauht. Sowohl die erste Walze 6 als auch die zweite Walze 7 sind in der Schlaufe eines Filzbandes 11 bzw. 16 angeordnet, wobei das Filzband 11 bzw. 16 jeweils der zugehörigen Walze 6 bzw. 7 benachbart verläuft. Auch hier stützt also das Filzband 16 das Papierbildungssieb 13 und führt zusammen mit dem Filzband 11 ausgepreßtes Wasser aus dem Preßbereich ab.

Im Anschluß an den ersten Preßspalt 8 wird die Warenbahn 10 auch bei dieser Vorrichtung einem zweiten Preßspalt 9 zugeführt, der zwischen einer ersten Walze 3 und einer zweiten Walze 4 einer als Schuhpresse ausgebildeten Hauptpreßvorrichtung 2 ausgebildet ist. Im Unterschied zu der in Fig. 1 dargestellten Vorrichtung wird die Papierbahn 10 jedoch im Anschluß an den zweiten Preßspalt 9 einem dritten Preßspalt 24 zugeführt, der zwischen einer ersten Walze 25 und einer zweiten Walze 26 einer zweiten Hauptpreßvorrichtung 27 gebildet ist. Die Papierbahn 10 wird dabei von der zweiten Walze 4 der ersten Hauptpreßvorrichtung 2 mittels einer Sauganpreßwalze 28 abgenommen, die sich zusammen mit der ersten Walze 25 der zweiten Hauptpreßvorrichtung 27 in einer durch ein Filzband 29 gebildeten Schlaufe befindet, welches über Umlenkrollen 30 geführt ist, von denen mindestens eine beweglich ausgebildet ist, um das Filzband 29 unter Spannung zu halten. Im Anschluß an den dritten Preßspalt 24 gelangt die Warenbahn wiederum über eine Sauganpreßwalze 19 und weitere Walzen 20 zu einer Endbehandlungseinrichtung.

Die zweite Hauptpreßvorrichtung 27 ist ebenso wie die erste Hauptpreßvorrichtung 2 als Schuhpresse ausgebildet und erlaubt daher eine gezielte Entwässerung und Glättung der Papierbahn 10. Das dabei ausgepreßte Wasser wird über die Filzbänder 11 und 29 aus den Preßbereichen 9 und 24 abgeführt, wobei auch hier die Filzbänder 11 und 29 durch Konditioniereinrichtungen behandelt werden können, um ihre Wasseraufnahmefähigkeit zu erhalten. Ebenfalls beide Hauptpreßvorrichtungen 2 und 27 sind als Oberfilzpressen ausgebildet, das heißt, die Oberseite der Papierbahn 10 ist in beiden Preßspälten 9 und 24 filzberührt, während die Unterseite der Papierbahn 10 an der glatten Oberfläche der Gegenwalze 4 bzw. 26 anliegt. In beiden Preßvorrichtungen 2 und 27 wird also die Unterseite der Papierbahn 10 stärker geglättet als die Oberseite. Entsprechend wird die Unterseite der Papierbahn 10 in der Vorpreßeinrichtung 5 durch das Papierbildungssieb 13 aufgerauht, um eine im wesentlichen übereinstimmende Rauhigkeit der beiden Papierbahnseiten nach dem Verlassen der Pressenpartie 1 zu gewährleisten.

Auch einer nicht dargestellten erfindungsgemäßen Vorrichtung ist neben einem ersten Preßspalt 8 und einem zweiten Preßspalt 9 ein dritter Preßspalt 24 vorgesehen, wobei der erste Preßspalt 8 in einer Vorpreßeinrichtung 5, der zweite und der dritte Preßspalt 9 und 24 in einer ersten und einer zweiten Hauptpreßvorrichtung 2 und 27 ausgebildet sind.

Die Vorpreßeinrichtung 5 umfaßt neben einer ersten als Sauganpreßwalze ausgebildeten Walze 6 eine zweite, ebenfalls als Sauganpreßwalze ausgebildete Walze. Die zweite Sauganpreßwalze ist auch hier in einer durch ein Filzband 16 und einer durch ein Papierbildungssieb 13 gebildeten Schlaufe angeordnet, wobei das Filzband 16 der zweiten Walze benachbart ist. Auch die erste Walze 6 der Vorpreßeinrichtung 5 ist in der Schlaufe eines Filzbandes angeordnet, welches über Umlenkrollen 33 geführt ist, von denen mindestens eine zur Erzeugung einer Bandspannung beweglich ausgebildet ist. Schließlich ist die Vorpreßeinrichtung 5 mit einer Saugeinrichtung 34 ausgerüstet, welche die Oberseite der zweiten Walze absaugt, um ausgepreßtes Wasser zu entfernen.

Der zweite Preßspalt 9 der ersten Hauptpreßeinrichtung 2 ist bei dieser Vorrichtung zwischen der ersten Walze 6 der Vorpreßeinrichtung 5 und einer weiteren Walze gebildet, die zugleich als Gegenwalze der zweiten als Schuhpresse ausgebildeten Hauptpreßvorrichtung 27 ausgebildet ist. Die Walze bildet also mit einer weiteren Walze mit flexiblem Walzenmantel auch den dritten Preßspalt 24. Diese Walze ist in einer durch ein weiteres Filzband gebildeten Schlaufe angeordnet, welches durch Umlenkrollen 38, von denen wiederum mindestens eine beweglich ist, geführt ist. An die zweite Hauptpreßvorrichtung 27 schließen wieder eine Sauganpreßwalze 19 und weitere Walzen 20 an, durch welche die Papierbahn einer Nachbehandlung zugeführt wird.

In der Vorrichtung wird die Papierbahn 10 also zunächst zwischen dem Papierbildungssieb 13 und dem Filzband durch den ersten Preßspalt 8 geführt. Von dort gelangt die Papierbahn 10 auf der Sauganpreßwalze 6 in den zweiten Preßspalt 9, der zwischen dieser und der Gegenwalze der zweiten Hauptpreßvorrichtung 27 gebildet ist. Auf der Gegenwalze läuft die Warenbahn 10 dann in den dritten Preßspalt 24, bei dem es sich um den Preßspalt der Schuhpreßeinrichtung 27 handelt, die durch die beiden Walzen gebildet wird. Nach dem Aufrauhen der Unterseite der Papierbahn 10 in der Vorpreßeinrichtung 5 wird die Unterseite der Papierbahn 10 sowohl im zweiten Preßspalt 9 als auch im dritten Preßspalt 24 durch die glatte Oberfläche der starren Gegenwalze geglättet. Nach Verlassen der Pressenpartie 1 wird auf diese Weise wiederum eine Papierbahn 10 erhalten, deren Ober- und Unterseite im wesentlichen eine gleiche Rauhigkeit aufweisen. Die Abführung des ausgepreßten Wassers und die Konditionierung der Filzbänder 16 erfolgt in derselben Weise wie bei den vorherigen Ausführungen beschrieben.

Die in Fig. 3 gezeigte erfindungsgemäße Vorrichtung stimmt hinsichtlich der Vorpreßeinrichtung 5 mit der Vorrichtung von Fig. 1 weitgehend überein. Auch hier. wird ein erster Preßspalt 8 zwischen einer ersten als Sauganpreßwalze ausgebildeten Walze 6 und einer zweiten Walze 7 gebildet, deren Oberfläche Ausnehmungen aufweist. Die beiden Walzen 6 und 7 sind jeweils in einer Schlaufe eines Filzbandes 11, 16 angeordnet, die zweite Walze 7 zusätzlich in der Schlaufe eines Papierbildungssiebes 13, welches zwischen der Papierbahn 10 und dem Filzband 16 durch den ersten Preßspalt 8 läuft.

Nach dem ersten Preßspalt 8 wird die Papierbahn 10 einem zweiten Preßspalt 9 zugeführt, der zwischen einer ersten als Sauganpreßwalze ausgebildeten Walze 39 und einer zweiten Walze 40 einer ersten Hauptpreßvorrichtung 2 gebildet ist Die Sauganpreßwalze 39 bildet dabei die Gegenwalze zu der mit flexiblem Walzenmantel als Schuhanpreßwalze ausgebildeten Walze 40. Vom zweiten Preßspalt 9 gelangt die Papierbahn 10 in einen dritten Preßspalt 24, der zwischen der Sauganpreßwalze 39 und einer weiteren starren Walze 41 als zweite Hauptpreßvorrichtung 27 gebildet ist. Die starre Walze 41 ist dabei zugleich Gegenwalze zu einer Schuhanpreßwalze 42 einer dritten Hauptpreßvorrichtung 43 und bildet mit dieser einen vierten Preßspalt 44, durch welchen die Warenbahn im Anschluß an den dritten Preßspalt 24 geführt wird. Von der starren Walze 41 wird die Papierbahn 10 auch hier durch eine Sauganpreßwalze 19 abgenommen und über weitere Walzen 20 einer Nachbehandlung zugeführt.
Die Sauganpreßwalze 39 der ersten Hauptpreßvorrichtung 2 ist zusammen mit der Sauganpreßwalze 6 der Vorpreßeinrichtung 5 in der durch das Filzband 11 gebildeten Schlaufe angeordnet.

Die zweite Walze 40 der ersten Hauptpreßvorrichtung 2 ist in einer eigenen Schlaufe eines weiteren Filzbandes 45 angeordnet, welches wiederum über Umlenkrollen 46 geführt ist, von denen eine zur Erzeugung einer Bandspannung beweglich ausgestaltet ist Schließlich ist auch die Schuhanpreßwalze 42 der dritten Hauptpreßvorrichtung 43 in einer Schlaufe eines Filzbandes 47 angeordnet, welches über Umlenkrollen 48, von denen eine wiederum beweglich ausgestaltet ist, geführt ist. In allen drei Hauptpreßeinrichtungen 2, 27 und 43 ist die Oberseite der Papierbahn 10 filzberührt. Lediglich in der ersten Hauptpreßeinrichtung 2 ist auch die Unterseite der Papierbahn 10 filzberührt. In der zweiten Hauptpreßvorrichtung 27 und der dritten Hauptpreßvorrichtung 43 wird die Unterseite der Papierbahn 10 dagegen durch die glatte Oberfläche der starren Walze 41 geglättet. Diese überwiegende Glättung der Unterseite der Papierbahn 10 wird wiederum durch die Aufrauhung der Unterseite der Papierbahn 10 in der Vorpreßeinrichtung 5 im wesentlichen ausgeglichen, welche durch das Papierbildungssieb im Preßspalt 8 bewirkt wird. Im weiteren stimmt die Funktionsweise dieser Vorrichtung mit der der zuvor beschriebenen Vorrichtungen überein, insbesondere was die Abführung des ausgepreßten Wassers und die Konditionierung der Filzbänder 11, 16, 45 und 47 betrifft.

Alle beschriebenen Vorrichtungen haben außerdem gemein, daß auf verhältnismäßig unaufwendige Weise eine Papierbahn 10 erzeugt werden kann, deren Unterseite und Oberseite im wesentlichen eine übereinstimmende Rauhigkeit aufweisen. Dies wird in jedem Fall dadurch erreicht, daß die Unterseite der Papierbahn 10 in der Vorpreßeinrichtung 5 aufgerauht wird, so daß die nachfolgende überwiegende Glättung der Unterseite der Papierbahn 10 ausgeglichen wird.

Vorteilhafterweise wird zur Aufrauhung der Unterseite der Papierbahn 10 das ohnehin notwendige Papierbildungssieb 13 verwendet, indem dieses durch einen ersten Preßspalt 8 der Vorpreßeinrichtung 5 geführt ist. Grundsätzlich sind jedoch andere Möglichkeiten der Aufrauhung der Unterseite der Papierbahn denkbar, um die vorwiegende Glättung einer Seite der Papierbahn 10 auszugleichen. Insbesondere muß dies nicht durch eine Preßvorrichtung erfolgen. Die Vorpreßeinrichtung hat jedoch den Vorteil, daß die Warenbahn 10 bereits vor der Pressenpartie 1 vorentwässert wird, so daß die Papierbahn 10 einen niedrigen Einlaufwassergehalt aufweist

Die Walzen der Vorpreßeinrichtung und der Hauptpreßeinrichtungen können auch in anderen Kombinationen als gezeigt, in denen mindestens ein Teil dieser Walzen mehr als einen Preßspalt bildet, angeordnet sein, um die Gesamtzahl der Walzen gering zu halten. Auch die Filzbänder können auf andere Weise als zuvor beispielhaft beschrieben um mehr als eine Walze geführt sein, um ihre Anzahl gering zu halten.

Besonders bevorzugt ist jedenfalls eine Ausgestaltung, bei welcher eine aus zwei Walzen 6, 7 bestehende Vorpreßeinrichtung die Papierbahn 10 mittels dem gleichzeitig als Pick-up-Filz vorgesehenen ersten Preßfilz 11 zur Aufrauhung gegen das Papierbildungssieb 13 drückt, insbesondere wenn die beiden Walzen 6, 7 hinter einer in der Papierbildungs-Siebschlaufe vorhandenen Siebsaugwalze 15 angeordnet sind.

## Patentansprüche

1. Vorrichtung zur Entwässerung einer Materialbahn (10), insbesondere einer Papierbahn in einer Papierherstellungsmaschine, mit einer Pressenpartie (1) mit mindestens einem Preßspalt (9), durch welchen die Materialbahn (10) geführt und dabei entwässert und geglättet wird, wobei aufgrund der Ausgestaltung der Pressenpartie (1) eine Seite der Materialbahn (10) eine stärkere Glättung erfährt als die andere Seite, der Pressenpartie (1) eine Vorpreßeinrichtung (5) vorgeschaltet ist, die der stärker geglätteten Bahnseite eine gegenüber der anderen Bahnseite höhere Rauhigkeit verleiht, wobei die Vorpreßeinrichtung (5) ein mit der Materialbahn (10) durch den in ihr gebildeten Preßspalt (8) geführtes Siebband (13) umfaßt, welches auf der aufzurauhenden Seite der Materialbahn (10) angeordnet ist, das Siebband ein der Pressenpartie (1) vorgeschaltetes, in einer Schlaufe geführtes Papierbildungssieb (13) ist, die Vorpreßeinrichtung (5) zwei zwischen sich einen Preßspalt (8) bildende Walzen (6, 7) umfaßt und die Vorpreßeinrichtung (5) mindestens ein mit der Materialbahn (10) durch den Preßspalt (8) geführtes Filzband (11, 16) umfaßt, wobei ein erstes Filzband (11) auf der dem Papierblldungssieb (13) abgewandten Seite der Materialbahn (10) durch den Preßspalt (8) geführt ist, **dadurch gekennzeichnet,**
**daß** ein zweites Filzband (16) auf der der Materialbahn (10) abgewandten Seite des Papierbildungssiebes (13) durch den Preßspalt (8) geführt ist.

2. Vorrichtung nach Anspruch 1, **dadurch gekennzeichnet,**
**daß** die Vorpreßeinrichtung (5) in Umlaufrichtung des Papierbildungssiebes (13) betrachtet, hinter einer in der Siebschlaufe vorhandenen Siebsaugwalze (15) angeordnet ist.

3. Vorrichtung nach Anspruch 1 oder 2 **dadurch gekennzeichnet,**
**daß** mindestens eine Konditioniereinrichtung (18) für ein Filzband (16) vorgesehen ist.

4. Vorrichtung nach einem der Ansprüche 1 bis 3, **dadurch gekennzeichnet,**
**daß** die Vorpreßeinrichtung (5) eine Walze mit einem Filzüberzug umfaßt.

5. Vorrichtung nach Anspruch 4, **dadurch gekennzeichnet,**
**daß** eine Konditioniereinrichtung für den Filzüberzug vorgesehen ist.

6. Vorrichtung nach Anspruch 5, **dadurch gekennzeichnet,**
**daß** eine Filzwaschpreßeinrichtung für den Filzüberzug vorgesehen ist.

7. Vorrichtung nach einem der Ansprüche 1 bis 6, **dadurch gekennzeichnet,**
**daß** die Vorpreßeinrichtung (5) eine Sauganpreßwalze (6) umfaßt.

8. Vorrichtung nach einem der Ansprüche 1 bis 7, **dadurch gekennzeichnet,**
**daß** die Vorpreßeinrichtung (5) eine Walze (7) mit Ausnehmungen in der Walzenmanteloberfläche aufweist.

9. Vorrichtung nach Anspruch 8, **dadurch gekennzeichnet,**
**daß** eine Walze (7) Rillen in der Walzenmanteloberfläche aufweist.

10. Vorrichtung nach Anspruch 8 oder 9, **dadurch gekennzeichnet,**
**daß** eine Walze (7) Sacklöcher in der Walzenmanteloberfläche aufweist.

11. Vorrichtung nach einem der Ansprüche 1 bis 10, **dadurch gekennzeichnet,**
**daß** die Vorpreßeinrichtung (5) eine Walze mit besaugter Walzenmanteloberfläche aufweist.

12. Vorrichtung nach einem der vorhergehenden Ansprüche, **dadurch gekennzeichnet,**
**daß** die Pressenpartie (1) die Unterseite einer behandelten Materialbahn (10) stärker glättet als die Bahnoberseite.

13. Vorrichtung nach einem der vorhergehenden Ansprüche, **dadurch gekennzeichnet,**
**daß** die auf die Aufrauhvorrichtung (5) folgende Pressenpartie (1) nur eine Hauptpreßvorrichtung (2) aufweist.

14. Vorrichtung nach Anspruch 13, **dadurch gekennzeichnet,**
**daß** die Hauptpreßvorrichtung (2) ein mit der Materialbahn (10) durch den Preßspalt (9) geführtes Filzband (11) aufweist.

15. Vorrichtung nach Anspruch 14, **dadurch gekennzeichnet,**
**daß** das Filzband (11) die Oberseite der Materialbahn (10) berührt.

16. Vorrichtung nach einem der Ansprüche 13 bis 15, **dadurch gekennzeichnet,**
**daß** die Hauptpreßvorrichtung (2) als Schuhpresse, insbesondere Langspaltpresse, ausgebildet ist.

17. Vorrichtung nach einem der Ansprüche 13 bis 16, **dadurch gekennzeichnet,**
**daß** die Hauptpreßvorrichtung (2) eine Walze (3) umfaßt, die gemeinsam mit einer Walze (6) der Vorpreßeinrichtung (5) in einer Schlaufe eine Filzbandes (11) angeordnet ist.

18. Vorrichtung nach einem der Ansprüche 1 bis 12, **dadurch gekennzeichnet,**
**daß** die auf die Aufrauhvorrichtung (5) folgende Pressenpartie (1) zwei Hauptpreßvorrichtungen (2, 27) aufweist.

19. Vorrichtung nach Anspruch 18, **dadurch gekennzeichnet,**
**daß** mindestens eine Hauptpreßvorrichtung (2, 27) nur ein mit der Materialbahn (10) durch den durch sie gebildeten Preßspalt (9, 24) geführtes Filzband (11, 29) aufweist.

20. Vorrichtung nach Anspruch 18 oder 19, **dadurch gekennzeichnet,**
**daß** die erste Hauptpreßvorrichtung (2) zwei starts Walzen (6) aufweist.

21. Vorrichtung nach Anspruch 20, **dadurch gekennzeichnet,**
**daß** die zweite Hauptpreßvorrichtung (27) als Schuhpresse ausgebildet ist.

22. Vorrichtung nach Anspruch 21, **dadurch gekennzeichnet,**
**daß** die Schuhpresse als Langspaltpresse ausgebildet ist.

23. Vorrichtung nach Anspruch 21 oder 22, **dadurch gekennzeichnet,**
**daß** die erste Hauptpreßvorrichtung (2) mit den beiden starren Walzen (6), in Bahnlaufrichtung betrachtet, vor der Schuhpresse (27) angeordnet ist.

24. Vorrichtung nach Anspruch 23, **dadurch gekennzeichnet,**
**daß** eine der starren Walzen (6) der ersten Hauptpreßvorrichtung (2) durch eine Walze (6) gebildet ist, die zugleich Teil der Vorpreßeinrichtung (5) ist.

25. Vorrichtung nach Anspruch 18 oder 19, **dadurch gekennzeichnet,**
**daß** beide Hauptpreßeinrichtungen (2, 27) als Schuhpresse ausgebildet sind.

26. Vorrichtung nach Anspruch 25, **dadurch gekennzeichnet,**
**daß** die Schuhpressen (2, 27) als Langspaltpressen ausgebildet sind.

27. Vorrichtung nach einem der Ansprüche 1 bis 12, **dadurch gekennzeichnet,**
**daß** die auf die Aufrauhvorrichtung (5) folgende Pressenpartie (1) drei Hauptpreßvorrichtungen (2, 27, 43) aufweist.

28. Vorrichtung nach Anspruch 27, **dadurch gekennzeichnet,**
**daß** mindestens eine Hauptpreßvorrichtung (27, 43) nur ein mit der Materialbahn (10) durch den durch sie gebildeten Preßspalt (24, 44) geführtes Filzband (11, 47) aufweist.

29. Vorrichtung nach Anspruch 28, **dadurch gekennzeichnet,**
**daß** die erste Hauptpreßvorrichtung (2) zwei beidseits der Materialbahn (10) mit dieser durch den Preßspalt (9) geführte Filzbänder (11, 45) aufweist.

30. Vorrichtung nach einem der Ansprüche 25 bis 29, **dadurch gekennzeichnet,**
**daß** zwei Hauptpreßvorrichtungen (2, 43) als Schuhpressen ausgebildet sind.

31. Vorrichtung nach Anspruch 30, **dadurch gekennzeichnet,**
**daß** die Schuhpressen (2, 43) als Langspaltpressen ausgebildet sind.

32. Vorrichtung nach Anspruch 30 oder 31, **dadurch gekennzeichnet,**
**daß** in Bahnlaufrichtung betrachtet, die erste und die dritte Hauptpreßvorrichtung (2, 43) als Schuhpresse ausgebildet sind und daß die beiden starren Walzen (39, 41) der beiden Schuhpressen (2, 43) zusammen die zweite Hauptpreßvorrichtung (27) bilden.

33. Vorrichtung nach einem der Ansprüche 1 bis 32, **dadurch gekennzeichnet,**
**daß** die Vorpreßeinrichtung (5) als Schuhpresse, insbesondere Langspaltpresse, ausgebildet ist.

## Claims

1. Apparatus for dewatering a material web (10), especially a paper web in a paper making machine, having a press section (1) with at least one press nip (9), through which the material web (10) is led and, in the process, is dewatered and smoothed, one side of the material web (10) experiencing more intensive smoothing than the other side because of the configuration of the press section (1), a prepress device (5) being connected upstream of the press section (1) and imparting to the more intensely smoothed web side a higher roughness as compared with the other web side, the prepress device (5) comprising a mesh belt (13) which is guided together with the material web (10) through the press nip (8) formed in the said prepress device and which is arranged on the side of the material web (10) which is to be roughened, the mesh belt is a paper forming wire (13) connected upstream of the press section (1) and led in a loop, the prepress device (5) comprises two rolls (6, 7) forming a press nip (8) between them, and the prepress device (5) comprising at least one felt belt (11, 16) led through the press nip (8) together with the material web (10), a first felt belt (11) being led through the press nip (8) on the side of the material web (10) facing away from the paper forming wire (13),
**characterized in that** a second felt belt (16) is led through the press nip (8) on the side of the paper forming web (13) facing away from the material web (10).

2. Apparatus according to Claim 1, **characterized in that** the prepress device (5), as viewed in the direction of circulation of the paper forming wire (13), is arranged downstream of a wire suction roll (15) present in the wire loop.

3. Apparatus according to Claim 1 or 2, **characterized in that** at least one conditioning device (18) for a felt belt (16) is provided.

4. Apparatus according to one of Claims 1 to 3, **characterized in that** the prepress device (5) comprises a roll with a felt covering.

5. Apparatus according to Claim 4, **characterized in that** a conditioning device for the felt covering is provided.

6. Apparatus according to Claim 5, **characterized in that** a felt washing and pressing device for the felt covering is provided.

7. Apparatus according to one of Claims 1 to 6, **characterized in that** the prepress device (5) comprises a suction press roll (6).

8. Apparatus according to one of Claims 1 to 7, **characterized in that** the prepress device (5) has a roll (7) with recesses in the roll cover surface.

9. Apparatus according to Claim 8, **characterized in that** a roll (7) has grooves in the roll cover surface.

10. Apparatus according to Claim 8 or 9, **characterized in that** a roll (7) has blind rolls in the roll cover surface.

11. Apparatus according to one of Claims 1 to 10, **characterized in that** the prepress device (5) has a roll with an evacuated roll cover surface.

12. Apparatus according to one of the preceding claims, **characterized in that** the press section (1) smoothes the underside of a treated material web (10) more intensely than the upper side of the web.

13. Apparatus according to one of the preceding claims, **characterized in that** the press section (1) following the roughening apparatus (5) has only one main press apparatus (2).

14. Apparatus according to Claim 13, **characterized in that** the main press apparatus (2) has a felt belt (11) led through the press nip (9) together with the material web (10).

15. Apparatus according to Claim 14, **characterized in that** the felt belt (11) touches the upper side of the material web (10).

16. Apparatus according to one of Claims 13 to 15, **characterized in that** the main press apparatus (2) is constructed as a shoe press, in particular an extended nip press.

17. Apparatus according to one of Claims 13 to 16, **characterized in that** the main press apparatus (2) comprises a roll (3) which, together with a roll (6) belonging to the prepress device (5), is arranged in a loop of a felt belt (11).

18. Apparatus according to one of Claims 1 to 12, **characterized in that** the press section (1) following the roughening apparatus (5) has two main press apparatuses (2, 27).

19. Apparatus according to Claim 18, **characterized in that** at least one main press apparatus (2, 27) has only one felt belt (11, 29) led together with the material web (10) through the press nip (9, 24) formed by the said main press apparatus (2, 27).

20. Apparatus according to Claim 18 or 19, **characterized in that** the first main press apparatus (2) has two rigid rolls (6).

21. Apparatus according to Claim 20, **characterized in that** the second main press apparatus (27) is constructed as a shoe press.

22. Apparatus according to Claim 21, **characterized in that** the shoe press is constructed as an extended nip press.

23. Apparatus according to Claim 21 or 22, **characterized in that** the first main press apparatus (2) having the two rigid rolls (6), as viewed in the web running direction, is arranged upstream of the shoe press (27).

24. Apparatus according to Claim 23, **characterized in that** one of the rigid rolls (6) of the first main press apparatus (2) is formed by a roll (6) which is at the same time part of the prepress device (5).

25. Apparatus according to Claim 18 or 19, **characterized in that** both main press apparatuses (2, 27) are constructed as shoe presses.

26. Apparatus according to Claim 25, **characterized in that** the shoe presses (2, 27) are constructed as extended nip presses.

27. Apparatus according to one of Claims 1 to 12, **characterized in that** the press section (1) following the roughening apparatus (5) has three main pressing apparatuses (2, 27, 43).

28. Apparatus according to Claim 27, **characterized in that** at least one main pressing apparatus (27, 43) has only one felt belt (11, 47) led together with the material web (10) through the press nip (24, 44) formed by the said main press apparatus (27, 43).

29. Apparatus according to Claim 28, **characterized in that** the first main press apparatus (2) has two felt belts (11, 45) on both sides of the material web (10) and led through the press nip (9) together with them.

30. Apparatus according to one of Claims 25 to 29, **characterized in that** two main press apparatuses (2, 43) are constructed as shoe presses.

31. Apparatus according to Claim 30, **characterized in that** the shoe presses (2, 43) are constructed as extended nip presses.

32. Apparatus according to Claim 30 or 31, **characterized in that**, as viewed in the web running direction, the first and the third main press apparatuses (2, 43) are constructed as shoe presses, and **in that** the two rigid rolls (39, 41) of the two shoe presses (2, 43) together form the second main press apparatus (27).

33. Apparatus according to one of Claims 1 to 32, **characterized in that** the prepress device (5) is constructed as a shoe press, especially an extended nip press.

## Revendications

1. Dispositif pour la déshumidification d'une bande de matière (10), en particulier d'une bande de papier dans une machine de fabrication du papier, avec une partie de pressage (1) avec au moins une fente de pressage (9), à travers laquelle la bande de matière (10) est menée et en l'occurrence déshumidifiée et glacée, dans lequel, en raison de la configuration de la partie de pressage (1), un côté de la bande de matière (10) subit un glaçage plus prononcé que l'autre côté, un dispositif de pressage préliminaire (5) est installé avant la partie de pressage (1) pour conférer au côté de la bande plus fortement glacé une rugosité plus grande par rapport à l'autre côté de la bande, dans lequel le dispositif de pressage préliminaire (5) comprend une bande de toile (13) menée avec la bande de matière (10) à travers la fente de pressage (8) formée dans celui-ci, qui est disposée sur le côté de la bande de matière (10) à rendre rugueux, la bande de toile est une toile de formation de papier (13) menée en boucle et installée avant la partie de pressage (1), le dispositif de pressage préliminaire (5) comprend deux cylindres (6, 7) formant entre eux une fente de pressage (8) et le dispositif de pressage préliminaire (5) comprend au moins une bande de feutre (11, 16) menée avec la bande de matière (10) à travers la fente de pressage (8), dans lequel une première bande de feutre (11) est menée à travers la fente de pressage (8) sur le côté de la bande de matière (10) situé à l'opposé de la toile de formation de papier (13), **caractérisé en ce qu'**une seconde bande de feutre (16) est menée à travers la fente de pressage (8) sur le côté de la toile de formation de papier (13) situé à l'opposé de la bande de matière (10).

2. Dispositif suivant la revendication 1, **caractérisé en ce que** le dispositif de pressage préliminaire (5) est disposé après un cylindre aspirant perforé (15) prévu dans la boucle de la toile, en considérant le sens de circulation de la toile de formation de papier (13).

3. Dispositif suivant la revendication 1 ou 2,
**caractérisé en ce qu'**il est prévu au moins un dispositif de conditionnement (18) pour une bande de feutre (16).

4. Dispositif suivant l'une quelconque des revendications 1 à 3, **caractérisé en ce que** le dispositif de pressage préliminaire (5) comprend un cylindre avec un revêtement de feutre.

5. Dispositif suivant la revendication 4, **caractérisé en ce qu'**il est prévu un dispositif de conditionnement pour le revêtement de feutre.

6. Dispositif suivant la revendication 5, **caractérisé en ce qu'**il est prévu un dispositif de pressage de lavage de feutre pour le revêtement de feutre.

7. Dispositif suivant l'une quelconque des revendications 1 à 6, **caractérisé en ce que** le dispositif de pressage préliminaire (5) comprend un cylindre de pressage aspirant (6).

8. Dispositif suivant l'une quelconque des revendications 1 à 7, **caractérisé en ce que** le dispositif de pressage préliminaire (5) présente un cylindre (7) avec des évidements dans la surface latérale du cylindre.

9. Dispositif suivant la revendication 8, **caractérisé en ce qu'**un cylindre (7) présente des rainures dans la surface latérale du cylindre.

10. Dispositif suivant la revendication 8 ou 9, **caractérisé en ce qu'**un cylindre (7) présente des trous borgnes dans la surface latérale du cylindre.

11. Dispositif suivant l'une quelconque des revendications 1 à 10, **caractérisé en ce que** le dispositif de pressage préliminaire (5) présente un cylindre avec une surface latérale du cylindre sous aspiration.

12. Dispositif suivant l'une quelconque des revendications précédentes, **caractérisé en ce que** la partie de pressage (1) glace plus fortement le côté inférieur d'une bande de matière (10) traitée que le côté supérieur de la bande.

13. Dispositif suivant l'une quelconque des revendications précédentes, **caractérisé en ce que** la partie de pressage (1) succédant au dispositif de rugosité (5) ne présente qu'un seul dispositif de pressage principal (2).

14. Dispositif suivant la revendication 13, **caractérisé en ce que** le dispositif de pressage principal (2) présente une bande de feutre (11) menée avec la bande de matière (10) à travers la fente de pressage (9).

15. Dispositif suivant la revendication 14, **caractérisé en ce que** la bande de feutre (11) touche le côté supérieur de la bande de matière (10).

16. Dispositif suivant l'une quelconque des revendications 13 à 15, **caractérisé en ce que** le dispositif de pressage principal (2) a la forme d'un patin de pressage, en particulier d'une presse à fente longue.

17. Dispositif suivant l'une quelconque des revendications 13 à 16, **caractérisé en ce que** le dispositif de pressage principal (2) comprend un cylindre (3), qui est disposé avec un cylindre (6) du dispositif de pressage préliminaire (5) dans une boucle d'une bande de feutre (11).

18. Dispositif suivant l'une quelconque des revendications 1 à 12, **caractérisé en ce que** la partie de pressage (1) succédant au dispositif de rugosité (5) présente deux dispositifs de pressage principal (2, 27).

19. Dispositif suivant la revendication 18, **caractérisé en ce qu'**au moins un dispositif de pressage principal (2, 27) ne présente qu'une seule bande de feutre (11, 29) menée avec la bande de matière (10) à travers la fente de pressage (9, 24) formée par celui-ci.

20. Dispositif suivant la revendication 18 ou 19, **caractérisé en ce que** le premier dispositif de pressage principal (2) présente deux cylindres rigides (6).

21. Dispositif suivant la revendication 20, **caractérisé en ce que** le deuxième dispositif de pressage principal (27) a la forme d'un patin de pressage.

22. Dispositif suivant la revendication 21, **caractérisé en ce que** le patin de pressage a la forme d'une presse à fente longue.

23. Dispositif suivant la revendication 21 ou 22, **caractérisé en ce que** le premier dispositif de pressage principal (2) est disposé avec les deux cylindres rigides (6) avant le patin de pressage (27), en considérant le sens de circulation de la bande.

24. Dispositif suivant la revendication 23, **caractérisé en ce que** l'un des cylindres rigides (6) du premier dispositif de pressage principal (2) est formé par un cylindre (6), qui fait en même temps partie du dispositif de pressage préliminaire (5).

25. Dispositif suivant la revendication 18 ou 19, **caractérisé en ce que** les deux dispositifs de pressage principal (2, 27) ont la forme de patins de pressage.

26. Dispositif suivant la revendication 25, **caractérisé en ce que** les patins de pressage (2, 27) ont la forme de presses à fente longue.

27. Dispositif suivant l'une quelconque des revendications 1 à 12, **caractérisé en ce que** la partie de pressage (1) succédant au dispositif de rugosité (5) présente trois dispositifs de pressage principal (2, 27, 43).

28. Dispositif suivant la revendication 27, **caractérisé en ce qu'**au moins un dispositif de pressage principal (27, 43) ne présente qu'une seule bande de feutre (11, 47) menée avec la bande de matière (10) à travers la fente de pressage (24, 44) formée par celui-ci.

29. Dispositif suivant la revendication 28, **caractérisé en ce que** le premier dispositif de pressage principal (2) présente deux bandes de feutre (11, 45) menées avec la bande de matière (10) de part et d'autre de celle-ci à travers la fente de pressage (9).

30. Dispositif suivant l'une quelconque des revendications 25 à 29, **caractérisé en ce que** deux dispositifs de pressage principal (2, 43) ont la forme de patins de pressage.

31. Dispositif suivant la revendication 30, **caractérisé en ce que** les patins de pressage (2, 43) ont la forme de presses à fente longue.

32. Dispositif suivant la revendication 30 ou 31, **caractérisé en ce que**, en considérant le sens de circulation de la bande, le premier et le troisième dispositifs de pressage principal (2, 43) ont la forme de patins de pressage et **en ce que** les deux cylindres rigides (39, 41) des deux patins de pressage (2, 43) forment ensemble le deuxième dispositif de pressage principal (27).

33. Dispositif suivant l'une quelconque des revendications 1 à 32, **caractérisé en ce que** le dispositif de pressage préliminaire (5) a la forme d'un patin de pressage, en particulier d'une presse à fente longue.
